# EUROPÄISCHE PATENTSCHRIFT

(11) **EP 0 234 343 B1**
(45) Veröffentlichungstag und Bekanntmachung des Hinweises auf die Patenterteilung: **12.10.1988**
(21) Anmeldenummer: 87101441.1
(22) Anmeldetag: 03.02.1987
(51) Int. Cl.: F01L 1/24

(54) **Innenelement für ein hydraulisches Ventilspielausgleichselement für Verbrennungsmotoren**
Internal element for a hydraulic valve play adjusting element for internal-combustion engines
Elément interne pour élément hydraulique de compensation de jeu pour moteurs à combustion interne

(30) Priorität: 28.02.1986 DE 3606536
(43) Veröffentlichungstag der Anmeldung: 02.09.1987
(73) Patentinhaber: MOTOMAK Motorenbau, Maschinen- und Werkzeugfabrik, Konstruktionen GmbH, D-8070 Ingolstadt (DE)
(72) Erfinder: Speil, Walter Dipl.-Ing, D-8070 Ingolstadt (DE)
(74) Vertreter: Klug, Horst, Dipl.-Ing. (FH)

(56) Entgegenhaltungen:
- DE-A- 3 412 153
- FR-A- 2 540 554
- GB-A- 2 138 093
- US-A- 4 502 428

## Beschreibung

Die Erfindung betrifft ein Innenelement für ein hydraulisches Ventilspielausgleichselement für Verbrennungsmotoren (siehe z. B. DE-A-3 304 398) welches Innenelement aus einem einseitig geschlossenen Zylinderteil und einem darin längsverschieblich geführten Kolbenteil besteht, welches am offenen Ende des Zylinderteiles über dieses hinausragt und in diesem Bereich einen reduzierten Außendurchmesser aufweist, in welchen Bereich der Radialflansch einer Haltekappe eingreift, die mit einem Kragen auf das Ende des Zylinderteiles aufgesetzt ist, welches ebenfalls einen reduzierten Außendurchmesser besitzt, der eine zusätzliche Durchmesserreduzierung in Form einer Umfangsnut aufweist, in welche der zylindrische Kragen der Haltekappe an wenigstens einigen Umfangsstellen formschlüssig eingreift und wobei die Haltekappe an wenigstens einer Umfangsstelle einen den Außendurchmesser des Zylinderteiles radial überragenden Vorsprung aufweist.

Derartige bekannte Innenelemente werden in vorbereitete Bohrungen z. B. von Kipphebeln oder Tassenstößeln eingesetzt, mit welchen sie zusammenarbeiten. Um zu vermeiden, daß die Innenelemente aus den Bohrungen, in welche sie eingesetzt sind, herausrutschen können, bevor das gesamte Ventilspielausgleichselement endgültig eingebaut ist, greift der den Außendurchmesser des Zylinderteiles radial überragende Vorsprung in eine Durchmesservergrößerung der Bohrung, in welche das Innenelement eingesetzt wird ein. Eine solche Durchmesservergrößerung muß dazu nicht gesondert hergestellt werden, denn sie ist aus Bearbeitungsgründen am Ende der Bohrung als Auslauf für das Bearbeitungswerkzeug sowieso vorgesehen.

Beim Befestigen der Haltekappe am offenen Ende des Zylinderteiles muß deren zylindrischer Kragen an einigen Umfangsstellen mittels radial wirkender Prägewerkzeuge in die Umfangsnut eingeformt werden. Dazu bedarf es bei den bekannten Ausführungen der Haltekappe eines besonderen Ausrichtvorganges, um zu vermeiden, daß die Prägewerkzeuge an den Stellen angreifen, an denen die radialen Vorsprünge vorgesehen sind, die den Außendurchmesser des Zylinderteiles überragen. Nur auf diese Weise kann verhindert werden, daß bei diesem Prägevorgang diese Vorsprünge beschädigt oder gänzlich unwirksam gemacht werden.

Der Erfindung liegt die Aufgabe zugrunde, eine Ausführung vorzuschlagen, bei der die Fixierung der Haltekappe am Zylinderteil in einfacher Weise erfolgen kann, ohne daß es eines vorhergehenden Ausrichtvorganges bedarf.

Dieses Ziel erreicht die Erfindung dadurch, daß der Kragen der Haltekappe im Ausgangszustand an seinem dem radialen Flansch entgegengesetzten Ende einen den Außendurchmesser des Zylinderteiles überragenden Außendurchmesser aufweist, in dessen Bereich an wenigstens zwei über den Umfang verteilten Stellen Eindrückungen vorgesehen sind, an denen der Werkstoff der Haltekappe in die Umfangsnut des Zylinderteiles eingeformt ist.

In den Zeichnungen ist ein Ausführungsbeispiel der Erfindung dargestellt. Es zeigen:
Fig. 1 ein in einen Kipphebel eingesetztes erfindungsgemäßes Innenelement,
Fig. 2 einen vergrößerten Teilausschnitt im Bereich der Haltekappe mit einer aufgesetzten Haltekappe im Ausgangszustand und
Fig. 3 denselben Ausschnitt mit der Haltekappe nach ihrer Befestigung am Zylinderteil.

Gemäß Fig. 1 ist in die Bohrung 1 eines Kipphebels 2 ein erfindungsgemäßes Innenelement eingesetzt, welches aus dem Zylinderteil 3 mit seinem geschlossenen Boden 4 und dem darin geführten Kolbenteil 5 besteht. Das Kolbenteil 5 enthält in bekannter Weise ein Rückschlagventil und zwischen Kolben- und Zylinderteil ist in ebenfalls bekannter Weise eine Schraubenfeder angeordnet, die bestrebt ist, die beiden Teile auseinanderzudrücken.

Das Kolbenteil 5 ragt am offenen Ende des Zylinderteiles 3 über dieses hinaus und ist in diesem Bereich auf einen reduzierten Außendurchmesser 6 abgesetzt. Das entsprechende Ende des Zylinderteiles 3 besitzt ebenfalls einen reduzierten Außendurchmesser 7, in dessen Bereich noch zusätzlich eine umlaufende Nut 8 vorgesehen ist. Auf das reduzierte Ende 7 des Zylinderteiles 3 ist eine Haltekappe 9 aufgesetzt, die mit einem radialen Flansch 10 in die Durchmesserverringerung 6 des Kolbenteiles eingreift und damit verhindert, daß das Kolbenteil 5 aus den Zylinderteil 3 herausrutschen kann. Aus dem zylindrischen Kragen der Haltekappe 9, welcher zu deren Halterung in die Nut 8 eingeformt ist, sind an einigen Umfangsstellen Vorsprünge 11 herausgeformt, die den Außendurchmesser des Zylinderteiles 3 überragen und dabei in die Durchmesservergrößerung 12 am Ende der Bohrung 1 des Kipphebels 2 eingreifen. Diese Vorsprünge 11 verhindern ein Herausrutschen des gesamten Innenelementes aus der Bohrung 1.

Der in Fig. 2 dargestellte vergrößerte Ausschnitt läßt erkennen wie die Haltekappe 9 im Ausgangszustand beschaffen ist. Sie weist den radialen Flansch 10 auf und der sich an dessen Außendurchmesser anschließende axiale Kragen 11 ist derart kegelförmig ausgebildet, daß er an seinem dem radialen Flansch 10 entgegesetzten Ende einen den Außendurchmesser des Zylinderteiles 3 überragenden Außendurchmesser 13 aufweist.

Wie Fig. 3 erkennen läßt ist der Kragen 11 zum Befestigen der Haltekappe 9 an einigen Umfangsstellen durch nicht dargestellte Prägewerkzeuge so radial nach innen verformt worden, daß er formschlüssig in die Umfangsnut 8 eingreift. Die dazwischenliegenden Bereiche des Kragens 11 behalten ihre ursprüngliche Position bei und bilden damit die Haltevorsprünge, die mit der Durchmesservergrößerung 12 der Bohrung 1 zusammenwirken. Zur Klarstellung sei noch erwähnt, daß das Aufsetzen der Haltekappe 9 und ihre Befestigung am Zylinderteil 3 selbstverständlich erfolgen muß, bevor das Innenelement in die Bohrung 1 des Kipphebels 2 eingesetzt ist. In Fig. 2 ist das Innenelement nur deshalb so dargestellt, als wäre es in diesem Stadium bereits in die Bohrung 1 eingesetzt, um erkennen zu lassen, wie die Vorsprünge 13 mit der Durchmesservergrößerung 12 der Bohrung 1 zusammenwirken.

## Patentansprüche

Innenelement für ein hydraulisches Ventilspielausgleichselement für Verbrennungsmotoren, welches Innenelement aus einem einseitig geschlossenen Zylinderteil (3) und einem darin längsverschieblich geführten Kolbenteil (5) besteht, welches am offenen Ende des Zylinderteiles (3) über dieses hinausragt und in diesem Bereich einen reduzierten Außendurchmesser (6) aufweist, in welchen Bereich der Radialflansch (10) einer Haltekappe (9) eingreift, die mit einem Kragen (11) auf das Ende des Zylinderteiles (3) aufgesetzt ist, welches ebenfalls einen reduzierten Außendurchmeser (7) besitzt, der eine zusätzliche Durchmesserreduzierung in Form einer Umfangsnut (8) aufweist, in welche der Kragen (11) der Haltekappe (9) an wenigstens einigen Umfangsstellen formschlüssig eingreift und wobei die Haltekappe an wenigstens einer Umfangsstelle einen den Außendurchmesser des Zylinderteiles radial überragenden Vorsprung (13) aufweist, dadurch gekennzeichnet, daß der Kragen (11) der Haltekappe (9) im Ausgangszustand an seinem dem radialen Flansch (10) entgegengesetzten Ende einen den Außendurchmesser des Zylinderteiles (3) überragenden Außendurchmesser (13) aufweist, in dessen Bereich an wenigstens zwei über den Umfang verteilten Stellen Eindrückungen vorgesehen sind, an denen der Werkstoff der Haltekappe (9) in die Umfangsnut (8) des Zylinderteiles (3) eingeformt ist.

## Claims

Internal element for a hydraulic valve play adjusting element for internal combustion engines, which internal element consists of a cylindrical part (3) closed at one end and a plunger part (5) guided to be longitudinally slidable therein and which projects beyond the cylindrical part (3) at the open end thereof and has a reduced external diameter (6) in this zone, in which there engages the radial flange (10) of a retaining cart (9) mounted by means of a collar (11) on the end of the cylindrical part (3), which likewise has a reduced external diameter (7) having an additional reduction in diameter in the form of a circumferential groove (8) in which the collar (11) of the retaining cap (9) engages in mating relationship at at least a number of circumferential points, while the retaining cap has a projection (13) extending radially beyond the external diameter of the cylindrical part at at least one circumferential point, characterized in that at its end remote from the radial flange (10) the collar (11) of the retaining cap (9) has an external diameter (13) in its initial state extending beyond the external diameter of the cylindrical part (3) and in the zone of which pressed-in portions at which the material of the retaining cap (9) is shaped into the circumferential groove (8) of the cylindrical part (3) are provided at at least two points distributed over its circumference.

## Revendications

Elément interne pour élément hydraulique de compensation de jeu pour moteurs à combustion interne, élément interne qui se compose d'une pièce cylindre (3) fermée d'un côté et d'une pièce piston (5) qui s'y déplace longitudinalement, qui dépasse à l'extrémité ouverte de la pièce cylindre (3) et qui présente dans cette zone un diamètre extérieur (6) réduit, zone dans laquelle vient en prise la collerette radiale (10) d'une coiffe de retenue (9), qui est disposée avec un col (11) à l'extrémité de la pièce cylindre (3), qui présente également un diamètre extérieur (7) réduit, lequel présente une réduction supplémentaire de diamètre sous forme d'une rainure périphérique (8) dans laquelle le col (11) de la coiffe de retenue (9) s'engage à concordance de forme à au moins plusieurs endroits périphériques et où la coiffe de retenue présente à au moins un endroit périphérique une saillie (13) dépassant radialement le diamètre externe de la pièce cylindre, caractérisé en ce que le col (11) de la coiffe de retenue (9) à l'état de départ présente à son extrémité opposée a la collerette radiale (10) un diamètre externe (13) dépassant le diamètre externe de la pièce cylindre (3), dans la région duquel sont prévues à au moins deux endroits répartis sur la périphérie des empreintes auxquelles le matériau de la coiffe de retenue (9) est fixé dans la rainure périphérique (8) de la pièce cylindre (3).
